# EUROPÄISCHE PATENTSCHRIFT

(11) **EP 0 636 104 B1**
(45) Veröffentlichungstag und Bekanntmachung des Hinweises auf die Patenterteilung: **14.05.1997**
(21) Anmeldenummer: 92923802.0
(22) Anmeldetag: 26.11.1992
(51) Int. Cl.: B67D 5/00, B67D 5/02, B65D 1/02

(54) **ANORDNUNG ZUM NACHFÜLLEN EINES BEHÄLTERS**
ARRANGEMENT FOR REFILLING A CONTAINER
AGENCEMENT POUR LE REMPLISSAGE D'UN RECIPIENT

(30) Priorität: 14.04.1992 DE 4212434
(43) Veröffentlichungstag der Anmeldung: 01.02.1995
(73) Patentinhaber: Henkel Kommanditgesellschaft auf Aktien, 40191 Düsseldorf (DE)
(72) Erfinder: MÜHLHAUSEN, Georg, D-4000 Düsseldorf 13 (DE); MEURER, Stefan, D-4040 Neuss 21 (DE)
(86) Internationale Anmeldenummer: EP9202728
(87) Internationale Veröffentlichungsnummer: WO9321103

(56) Entgegenhaltungen:
- EP-A- 0 421 538
- EP-A- 0 469 362
- WO-A-89/07575
- WO-A-91/06903
- AU-D- 1 414 976
- DE-U- 8 429 005
- DE-U- 8 606 224
- US-A- 3 182 861

## Beschreibung

Die Erfindung richtet sich auf eine Anordnung zum Nachfüllen eines Behälters, bestehend aus dem nachfüllbaren Behälter für fließfähige Produkte mit einer verschließbaren Produktaustrittsöffnung und einer vorzugsweise unterhalb der Produktaustrittsöffnung angeordneten, verschließbaren Nachfüllöffnung mit darin fest angeordnetem ersten Kupplungselement sowie aus einem Nachfüllbehältnis mit einem zur adapterartigen Verbindung an das erste Kupplungselement angepaßten zweiten Kupplungselement und einer Einrichtung zum Öffnen der vor dem Nachfüllvorgang verschlossenen Austrittsöffnung des Nachfüllbehältnisses beim Einführen des zweiten Kupplungselementes in das erste Kupplungselement.

Es sind eine Vielzahl von Behältern für fließfähige Produkte bekannt, die mit fest integerierten Dosierern ausgestattet sind. Nach der Entleerung dieser Behälter sind diese nicht weiter verwendbar, da eine Nachfüllung nicht möglich ist. Diese Behälter sind somit nur für eine einmalige Verwendung geeignet, was aus ökonomischen und ökologischen Gesichtspunkten unbefriedigend ist.

Es sind darüber hinaus aber auch Anordnungen bekannt geworden, bei denen der nachzufüllende stabile Behälter mit einem in die Produktaustrittsöffnung eingeschraubten Dosierer ausgerüstet ist, der herausgeschraubt werden kann. Anschließend kann dann aus einer Nachfüllverpackung, die beispielsweise aus einem flexiblen Beutel oder dgl. bestehen kann, Produkt in den Behälter durch die Produktaustrittsöffnung nachgefüllt werden. Diese Anordnungen haben jedoch mehrere Nachteile. Zum einen besteht die Gefahr, daß der Anwender beim Nachfüllen mit dem Produkt in Berührung kommen kann, was insbesondere bei Gefahrstoffen nicht akzeptabel ist. Zum anderen erfordert das Ein- bzw. Ausschrauben des Dosierers große Sorgfalt, da sonst keine Dichtigkeit zwischen dem Dosierer und der Austrittsöffnung gewährleistet ist, so daß es bei einer nachfolgenden Dosierung zu einer ungewünschten Leckage kommen kann. Darüber hinaus besteht die Gefahr, daß der Anwender nach dem Ausschrauben des Dosierers den Behälter ohne Dosierer verwendet, so daß es zu falschen Dosierungen und zu einer nicht mehr anwendungsgerechten Produktabgabe aus der Flasche kommen kann.

Eine gattungsgemäße Anordnung ist aus der DE-U-8606224 bekannt. Bei diesem Stand der Technik ist die Verbindung von Nachfüllbehältnis und Produktbehälter als Schraubgewinde ausgebildet. Zum Öffnen des Nachfüllbehälters muß das Nachfüllbehältnis weit auf die Nachfüllöffnung des Produktbehälters aufgeschraubt werden. Bei einem kleinvolumigen Nachfüllbehältnis, wie es in dieser Druckschrift offenbart ist, ist dieser Vorgang relativ einfach durchzuführen. Bei großvolumigen Nachfüllbehältnissen, die beim Nachfüllen mit beiden Händen gehalten werden müssen, ist die Ausführung von Schraubbewegungen während des Nachfüllvorganges aber nicht besonders anwenderfreundlich. Zudem muß bei großvolumigen Nachfüllbehältnissen für eine ausreichende Be-/Entlüftung von Produktbehälter und Nachfüllbehältnis gesorgt werden. Bei diesem vorbekannten Stand der Technik sind besondere Be-/Entlüftungseinrichtungen nicht vorgesehen. Falls die Produktaustrittsöffnung durch eine Verschlußkappe verschlossen ist, ist nach diesem Stand der Technik die bei einem großvolumigeren Nachfüllbehältnis notwendige Be-/Entlüftung nicht gegeben.

Aus der US-A-3,182,861 sowie der WO91/06503 sind Behälter mit zwei Öffnungen bekannt, wobei der Behälter nach der WO91/06503 eine größere Einfüllöffnung und eine kleinere Abgabeöffnung aufweist. Auf diese Abgabeöffnung wird ein als Endstück an einem zu einer Pumpe führenden Schlauch angeordnetes Ventil aufgeschraubt. Zur Öffnung des Ventils ist ein Ventil-Betätigungselement in der Abgabeöffnung des Behälters angeordnet. Aber auch hier wird das Ventil auf die Abgabeöffnung aufgeschraubt, so daß sich die vorstehend erläuterten Handhabungsnachteile ergeben. Weiterhin ist das Verschlußelement ein federbelastetes Ventil, welches für einfache Nachfüllflbehältnisse einen aufwendigen Verschluß darstellt. Ventilartige Einsteck-Kupplungselemente zum Aneinanderkuppeln von zwei Behältern sind weiterhin aus der DE-U-8429005 bekannt. Des weiteren ist es aus der W089/07575 bekannt, eine verschlossene Behälteröffnung beim Ankuppeln an ein Entnahmeventil mittels eines Dornes zu öffnen. Bei all diesen bekannten Anordnungen ist im Bereich der Ankupplung aber keine Belüftungsmöglichkeit vorgesehen. Diese muß an anderer Stelle eines Nachfüllbehältnisses ausgebildet sein.

Schließlich ist aus der EP-A-0 421 538 ein Behälter mit einer Öffnung und einem, auf die Behälteröffnung aufzusetzenden Element zum Öffnen eines Nachfüllbeutels bekannt. Der Nachfüllbeutel wird dadurch geöffnet, daß ein Dorn des Behälteröffnungsaufsatzes die Wandung des Nachfüllbeutels durchstößt. Bei diesem Stand der Technik weist der Nachfüllbeutel keinen speziellen Adapter auf, so daß hier beim Einführen des Dornes in die Beutelwandung die Gefahr besteht, das Flüssigkeit unkontrolliert herausspritzt. Außerdem ist ein derartiger Öffnungsvorgang nur bei entsprechend dünnen Nachfüllbeuteln möglich.

Aufgabe der Erfindung ist es, ein Produktbehälter-Nachfüllflbehältnis-Gesamtsystem zu schaffen, welches sicherstellt, daß die Möglichkeit zur Abgabe dosierter Mengen aus dem Produktbehälter durch Nachfüllmanipulationen nicht beeinträchtigt wird und mit welchem ein einwandfreies, benutzerfreundliches Nachfüllen des Produktbehälters aus einfachen Nachfüllbehältnissen ermöglicht wird, wobei insbesondere vermieden werden soll, das der Benutzer beim Nachfüllen mit dem Produkt in Berührung kommen kann.

Diese Aufgabe wird mit einer Anordnung der eingangs bezeichneten Art erfindungsgemäß dadurch gelöst, daß das rohrförmige zweite Kupplungselement, unter gleichzeitigem Eindringen der Einrichtung zum Öffnen der vor dem Nachfüllvorgang verschlossenen Austrittsöffnung des zweiten Kupplungselementes in diese Austrittsöffnung, in das rohrförmige erste Kupplungselement unter Ausbildung eines Belüftungsspaltes zwischen Außenwand des zweiten Kupplungselementes und Innenwand des ersten Kupplungselementes einsteckbar ist und daß in der Produktaustrittsöffnung ein Dosierer fest integriert ist.

Mit der Erfindung wird ein Produktbehälter-Nachfüllbehältnis-Gesamtsystem zur Verfügung gestellt, das ein einwandfreies Nachfüllen des Produktbehälters ohne Inkontaktkommen mit dem Produkt ermöglicht. Dazu muß beim Nachfüllen die zusätzliche Nachfüllöffnung am Produktbehälter geöffnet werden, so daß das erste Kupplungselement zugänglich ist, anschließend wird das Nachfüllbehältnis mit dem zweiten Kupplungselement in Verbindung gebracht, so daß eine dichte Verbindung zur Verfügung steht und beim Nachfüllen das Produkt nicht aus dem Verbindungsbereich austreten kann. Der Anwender muß dazu, abgesehen vom Abnehmen des Verschlusses der Nachfüllöffnung, keine weiteren Manipulationen am Produktbehälter vornehmen, insbesondere muß er nicht einenetwa an der Produktaustrittsöffnung vorgesehenen Dosierer demontieren und anschließend einwandfrei wieder montieren, so daß die Anwendungssicherheit des Produktbehälters durch den Nachfüllvorgang nicht beeinträchtigt wird. Besonders vorteilhaft ist es, daß das erste Kupplungselement mit einer Einrichtung zum Öffnen der vor dem Nachfüllvorgang geschlossenen Austrittsöffnung am zweiten Kupplungselement ausgerüstet ist. Der Anwender muß dann lediglich das Nachfüllbehältnis mit dem zweiten Kupplungselement auf das erste Kupplungselement auf das erste Kupplungselement des Produktbehälters aufsetzen, wodurch dann automatisch eine Öffnung der Austrittsöffnung des Nachfüllbehältnisses erfolgt, so daß der Anwender auch beim Öffnen des Nachfüllbehältnisses nicht mit dem nachzufüllenden Produkt in Berührung geraten kann.

Die Belüftung des Behälters während des Nachfüllvorganges und damit eine einwandfreie Befüllung wird dadurch sichergestellt, daß zum einen der Innendurchmesser des ersten Kupplungselementes etwas größer als der Außendurchmesser des Endbereiches des zweiten Kupplungselementes ist und dadurch zum anderen im Kupplungszustand zwischen der Außenwand des zweiten Kupplungselementes und der Innenwand des ersten Kupplungselementes ein ringförmiger Belüftungsspalt ausgebildet wird. Erkennbar kann somit beim Nachfüllvorgang kein Produkt unerwünscht austreten, sondern gelangt vollständig in den Produktbehälter. Andererseits ist eine Belüftung der Behältnisse sichergestellt.

Vorteilhaft kann dabei die Einrichtung als im Inneren des rohrförmigen ersten Kupplungselementes angeordneter Dorn ausgebildet und die Austrittsöffnung am zweiten Kupplungselement vor dem Nachfüllvorgang mit einer Folie oder dgl. verschlossen sein. Beim Aufsetzen des zweiten Kupplungselementes auf das erste Kupplungselement wird dann die Verschlußfolie am Nachfüllbehältnis vom Dorn des ersten Kupplungselementes durchstochen, so daß das nachzufüllende Produkt vom Nachfüllbehältnis in den Produktbehälter eintreten kann.

Alternativ ist auch vorgesehen, daß die Einrichtung als aus dem rohrförmigen Kupplungselement herausragender Stempel ausgebildet ist, welcher in das rohrförmige zweite Kupplungselement einführbar ist, wobei in das zweite Kupplungselement dichtend ein durch Druck in das Nachfüllbehältnis einführbarer Verschlußstopfen eingesetzt ist. Beim Aufsetzen des zweiten Kupplungselementes auf das erste beim Nachfüllvorgang wird dann der Verschlußstopfen vom Stempel am ersten Kupplungselement in das Innere des Nachfüllbehältnisses eingeschoben, so daß der Austritt freigegeben wird. Dabei ist der Durchmesser des Stempels vorteilhaft so gewählt, daß er reibungslos in das zweite rohrförmige Kupplungselement hineinpaßt und diesem gleichzeitig als Führung dient. Andererseits ist der Stempel natürlich so ausgebildet, daß der Produktfluß nicht beeinträchtigt wird.

Dabei ist es besonders günstig, wenn das zweite Kupplungselement aus einem ersten, an dem Nachfüllbehältnis angeordneten rohrförmigen Bereich, einem abgeschrägten Übergangsbereich und einem zweiten rohrförmigen Bereich mit geringerem Durchmesser besteht, wobei der Verschlußstopfen als Kugel oder kragenlose Prellkappe mit einem etwa dem geringenen Durchmesser des zweiten rohrförmigen Bereiches entsprechenden Durchmesser ausgebildet ist. Bei dieser Ausgestaltung wird beim Ankuppeln der beiden Kupplungselemente die Verschlußkugel oder Prellkappe dann vom Stempel des ersten Kupplungeselementes aus dem kleineren zweiten rohrförmigen Bereich in den Übergangsbereich bzw. in den ersten rohrförmigen Bereich des zweiten Kupplungselementes gestoßen, so daß die Austrittsöffnung freigegeben ist.

Besonders vorteilhaft ist es, wenn das erste Kupplungselement als Adapterteil ausgebildet ist, welches am Außenumfang mit Rastelementen versehen ist, die mit entsprechenden Rastelementen an der Nachfüllöffnung zusammenwirken. Das Adapterteil ist dabei vorteilhaft als nach unten hin leicht konisch zulaufendes Rohr mit zusätzlichen seitlichen Auslaßöffnungen ausgebildet. Bei der Ausbildung als Adapterteil wird die Herstellung des Produktbehälters entsprechend vereinfacht, das Adapterteil kann als Einzelteil hergestellt werden, wobei es bevorzugt aus einem geeigneten Kunststoff im Spritzguß herstellt wird.

Von besonderem Vorteil ist weiterhin, daß das erste und zweite Kupplungselement mit korrespondierenden Rasteinrichtungen an der Innen- bzw. an der Außenseite ausgerüstet sind. Es wird dann zusätzlich eine besonders sichere Verbindung der beiden Kupplungselemente beim Nachfüllvorgang gewährleistet, so daß ein ungewünschtes Austreten des Produktes beim Nachfüllen besonders zuverlässig vermieden wird. Dabei kann die Ausbildung der Rasteinrichtungen so getroffen werden, daß eine Freigabe der Öffnung am zweiten Kupplungselement erst dann erfolgt, wenn eine vollständige Einrastung der Kupplung stattgefunden hat.

Zur Vereinfachung der Handhabung ist es zweckmäßig, wenn die Nachfüllöffnung am Behälter unterhalb der Produktaustrittsdosieröffnung angeordnet ist. Durch diese ergonomische Gestaltung des Behälters ist gewährleistet, daß der Behälter unter anwendungstechnischen Bedingungen zwangsläufig über die eigentliche Produktaustrittsöffnung entleert wird und nicht etwa durch die Nachfüllöffnung.

Die Erfindung ist nachstehend anhand der Zeichnung beispielsweise näher erläutert. Diese zeigt in
- Fig. 1: eine erste erfindungsgemäße Anordnung mit Produktbehälter und Nachfüllbehältnis in perspektivischer Darstellung,
- Fig. 2: in Explosionsdarstellung das erste und zweite Kupplungselement gemäß der Ausführungsform nach Fig. 1,
- Fig. 3: eine zweite Ausführungform einer erfindungsgemäßen Anordnung,
- Fig. 4: das erste und zweite Kupplungselement gemäß der Ausführungsform nach Fig. 3 und in
- Fig. 5: eine dritte Ausführungsform in Schnittdarstellung.

Eine erfindungsgemäße Anordnung weist nach einer ersten Ausführungsform einen Produktbehälter 1, vorzugsweise aus geblasenem Kunststoff sowie ein Nachfüllbehältnis 2 auf, vorzugsweise ein Polyethylen-Beutel oder eine geblasene Leichtflasche aus Kunststoff.

Der Produktbehälter 1 enthält zwei Öffnungen, eine Produktaustrittsöffnung 3 und eine Nachfüllöffnung 4, die unterhalb der Produktaustrittsöffnung 3 angeordnet ist, wodurch gewährleistet ist, daß der Behälter 3 unter anwendungstechnischen Bedingungen zwangsläufig über die Austrittsöffnung 3 entleert wird.

Die Produktaustrittsöffnung 3 ist mit einem Außengewinde 5 versehen, der zum Aufschrauben eines nicht dargestellten Verschlußdeckels dient. In die Austrittsöffnung 3 ist fest ein Flüssigdosierer integriert, der nicht dargestellt ist, dieser ist beispielsweise eingeprellt oder auch verschweißt und ermöglicht eine dosierte Abgabe des Produktes. Derartige Dosierer sind für sich betrachtet bekannt, so daß hierauf an dieser Stelle nicht näher eingegangen wird.

Die Nachfüllöffnung 4 ist ebenfalls mit einem Außengewinde versehen, das mit 6 bezeichnet ist und zur dichten Aufnahme eines Verschlußdeckels 7 dient. Die Nachfüllöffnung 4 ist außerdem mit einem ersten Kupplungselement versehen, das in Fig. 1 mit 8 bezeichnet und vorteilhaft als Adapterteil ausgebildet ist. Dieses Adapterteil ist dabei vorteilhaft als nach unten leicht konisch zulaufendes Rohr 9 mit zusätzlichen seitlichen Auslaßöffnungen 10 ausgebildet und weist am Außenumfang wenigstens eine umlaufende Rastwulst 11 auf, die mit wenigstens einer umlaufenden Rastnut 12 an der Nachfüllöffnung 4 zusammenwirkt. Das als Adapterteil ausgebildete erste Kupplungselement 8, das vorzugsweise aus einem geeigneten Kuststoff im Spritzguß hergestellt wird, wird dann nach der Herstellung entsprechend in die Nachfüllöffnung 4 eingeprellt, so daß eine dichte Verbindung zwischen dem ersten Kupplungselement 8 und der Nachfüllöffnung 4 besteht.

Im Inneren des ersten Kupplungselementes 8 ist ein Dorn 13 ausgebildet, der mittig angeordnet ist und sich aus vier, in einem Radius spitz zulaufenden Flächen ergibt (Fig. 2).

Dieser Dorn 13 dient als Einrichtung zum Öffnen des Verschlusses am Nachfüllbehältnis 2, was nachfolgend noch näher beschrieben wird. Am oberen Innenrand des ersten Kupplungselementes 8 sind als Rasteinrichtungen dienende Nocken 14 vorgesehen, beispielsweise drei oder vier gleichförmige, gleichmäßig verteilte Nocken 14.

Das Nachfüllbehältnis 2 ist erfindungsgemäß am Austritt 15 mit einem zweiten rohrförmigen Kupplungselement 16 versehen, das bevorzugt sich zum freien Ende hin verjüngend ausgebildet ist. Dieses rohrförmige zweite Kupplungselement 16 weist am freien Ende eine Austrittsöffnung 17 auf, die vor dem Nachfüllvorgang bevorzugt mit einer nicht dargestellten Folie verschlossen ist. Im freien Endbereich sind am Außenumfang des zweiten Kupplungselementes 16 gleichmäßig verteilte Nocken 18 vorgesehen, die mit den Gegennocken 14 am ersten Kupplungselement zusammenwirken.

Zum Nachfüllen des Produktbehälters 2 wird zunächst der Verschluß 7 abgeschraubt, so daß die Nachfüllöffnung 4 freigegeben ist. Anschließend wird das Nachfüllbehältnis 2 mit dem verschlossenen zweiten Kupplungselement 16 in das erste Kupplungselement 8 eingeführt, wobei die Verschlußfolie an der Austrittsöffnung 17 vom Dorn 13 durchstoßen wird. Durch Drehung des zweiten Kupplungselementes 16 in die Endraststellung (Nocken 14 und 18) wird die Öffnung in der Folie vergrößert und die Flüssigkeit dringt in den Behälter 1 ohne Verlust ein. Eine Belüftung des Behälters 1 und damit eine einwandfreie Befüllung erfolgt dadurch, daß der Innendurchmesser des ersten Kupplungselementes 8 etwas größer als der Außendurchmesser des verjüngten Bereiches des zweiten Kupplungselementes 16 ist. Erkennbar kann somit beim Nachfüllvorgang kein Produkt unerwünscht austreten, sondern gelangt vollständig in den Produktbehälter 1. Nach Entleerung des Nachfüllbehältnisses 2 werden die beiden Kupplungselemente 8 und 16 wieder voneinander getrennt und die Nachfüllöffnung 4 wird mit dem Verschluß 7 geschlossen.

Zur Erhöhung der Bedienerfreundlichkeit sind am Produktbehälter 1 an der Oberfläche im Bereich der beiden Austrittsöffnungen 3 und 4 Piktogramme in Form von Pfeilen 19, 20 vorgesehen, die dem Anwender die Funktion der Behälteröffnungen (Ausgießen/Nachfüllen) verdeutlichen.

Eine andere Ausführungsform einer erfindungsgemäßen Anordnung von Produktbehälter und Nachfüllbehältnis ist in den Figuren 3 und 4 dargestellt, wobei dieselben Bezugszeichen wie in den Fig. 1 und 2 verwandt sind, sofern gleiche oder ähnliche Teile bezeichnet sind.

Im Unterschied zur Ausführungsform nach Fig. 1 und 2 ist bei dieser Ausführungsform das ebenfalls als rohrförmiges Adapterteil ausgebildete erste Kupplungselement 8 mit einem aus dem rohrförmigen Kupplungselement herausragenden Stempel 21 versehen, der einteilig mit dem ersten Kupplungselement 8 ausgebildet ist und der in der Mitte desselben angeordnet ist. Dabei ist das Adapterteil 8 vorzugsweise aus Kunststoff im Spritzguß hergestellt. Der Stempel 21 ist dabei bevorzugt querschnittlich kreuzförmig ausgebildet.

Das zweite Kupplungselement 16 am Austritt 15 des Nachfüllbehältnisses 2 besteht aus einem ersten, an dem Nachfüllbehältnis 2 angeordneten rohrförmigen Bereich 22, einem abgeschrägten Übergangsbereich 23 und einem zweiten rohrförmigen Bereich 24 mit geringerem Durchmesser. In dem rohrförmigen Bereich 24 ist eine als Verschlußstopfen dienende Kugel 25 angeordnet, deren Durchmesser in etwa dem Innendurchmesser des Bereiches 24 entspricht. Dabei ist diese Kugel in das zweite Kupplungselement 16 eingeprellt bzw. mit diesem verschweißt, derart, daß die Kugel 25 einen dichten Verschluß für das Nachfüllbehältnis 2 bildet.

Soll nun der Produktbehälter 1 nachgefüllt werden, so wird das zweite Kupplungselement mit dem freien Endbereich 24 auf das erste Kupplungselement 8 aufgeschoben, derart, daß der Stempel 21 in den rohrförmigen Bereich 24 eindringt. Dabei ist der Durchmesser des Stempels 21 so gewählt, daß er reibungslos in den Innendurchmesser des Bereiches 24 einpaßt und diesem gleichzeitig als Führung dient.

Beim Einführen des zweiten Kupplungselmentes 16 in das erste Kupplungselement 8 kommt es zur Berührung des Stempels 21 mit der Kugel 25, die bei weiterem Druck des Kupplungselementes 16 nach oben in den ersten rohrförmigen Bereich 22 mit gröBerem Durchmesser gelangt, derart, daß dann Flüssigkeit aus dem Nachfüllbehältnis 2 in den Produktbehälter 1 fließen kann.

Diese Ausbildung des Verschlusses des Nachfüllbehältnisses 2 hat den zusätzlichen Vorteil, daß bei einem ungewollten Abrutschen bzw. Herausgleiten des zweiten Kupplungselementes aus dem ersten die Verschlußkugel 25 wiederum in ihre Verschlußposition gelangt, so daß dann kein Produkt ungewünscht aus dem Behältnis 2 austreten kann.

Eine dritte Ausführungsform einer erfindungsgemäßen Anordnung von Produktbehälter und Nachfüllbehältnis ist in der Fig. 5 dargestellt, wobei dieselben Bezugszeichen wie in den Fig. 1 bis 4 verwandt sind, sofern gleiche oder ähnliche Teile bezeichnet sind.

Bei der Ausführungsform nach Fig. 5 ist das ebenfalls rohrförmiges Adapterteil ausgebildete erste Kupplungselement 8 in die das Außengewinde 6 aufweisende Nachfüllöffnung 4 mit einem Kragen 28 auf der Stirnrandkante des die Nachfüllöffnung 4 umgebenden Wandungsbereiches 29 des Behältnisses 1 aufliegend eingeprellt. Einteilig mit und mittig in dem rohrförmigen Kupplungselement 8 ist ein Dorn 26 ausgebildet, der aus mehreren, in der Spitze des Dornes zusammentreffenden Einzel stegen besteht. Auch dieses Adapterteil ist vorzugsweise aus Kunststoff im Spritzguß hergestellt, wobei die einzelnen Stege in der Aufsicht vorzugsweise kreuzförmig zueinander angeordnet sind.

Der die Austrittsöffnung 15 des Nachfüllbehältnisses 2 umgebende Wandungsbereich ist mit einem Außengewinde versehen, auf den das zweite Kupplungselement 16 bzw. Adapterteil aufgeschraubt ist. Das Gewinde des zweiten Kupplungselementes 16 ist dabei ein Innengewinde, welches außen an ein an der Innenwand der Austrittsöffnung 15 anliegendes Rohr 30 angespritzt ist. Die Verschraubung weist eine nicht dargestellte Rückdrehsicherung auf, so daß das aufgeschraubte Kupplungselement 16 nicht wieder von dem Nachfüllbehältnis 2 abzuschrauben ist. Im Bereich der Austrittsöffnung 17 ist das zylindrische Rohr 30 des Kupplungselementes 16 durch eine in der Fig. 5 in der Verschlußstellung gestrichelt gezeichnete Dichtscheibe 27 verschlossen. Die Scheibe 27 ist mit Dünnstellen bzw. Sollbruchstellen versehen, die beim nachstehend beschriebenen Öffnungsvorgang ein Aufreißen der Dichtscheibe 27 bewirken.

Soll nun der Produktbehälter 1 nachgefüllt werden, so wird das mit dem Kupplungselement 16 versehene Nachfüllbehältnis in Überkopfstellung auf den Dorn 26 des ersten Kupplungselementes 8 aufgesetzt. Hierbei wird die Dichtscheibe 27 von dem Dorn 26 durchstoßen, so daß das Nachfüllprodukt aus dem Nachfüllbehältnis 2 an den einzelnen Stegen des Dornes 26 vorbei in den Behälter 1 fließen kann. Die Belüftung des Behälters 1 während des Nachfüllvorganges wird dadurch sichergestellt, daß zum einen der Außendurchmesser des zylindrischen Rohres 30 kleiner ist als der zylindrische Bereich des in die Nachfüllöffnung 4 eingeprellten ersten Kupplungselementes 8, und daß zum anderen das zylindrische Rohr 30 in seiner Längserstreckung derart bemessen ist, daß im Kupplungszustand der Kupplungselemente 8 und 16 ein Ringspalt 31 zwischen dem rohrförmigen Bereich des ersten Kupplungselementes 8 und dem zylindrischen Rohrelement 30 oder dem daran angespritzten Gewindebereich verbleibt.

Bei allen Nachfüllösungen ergibt sich die Möglichkeit eines sauberen, sicheren Nachfüllens mit dem zusätzlichen Vorteil einer System/Produktbindung. Beim Einsatz der Anordnungen ergibt sich durch die unterschiedlichen Kupplungsprinzipien die Möglichkeit, gefährlich miteinander reagierende Flüssigkeiten (Säuren, Laugen), auf je eine Anordnung zu beschränken und so irrtümliche Verwechslungen auszuschließen, d.h. es kann sichergestellt werden, daß Produktbehälter 1 und Nachfüllbehältnis 2 so aufeinander abgestimmt sind, daß sich jeweils nur dasselbe Produkt in den zugehörigen Behältern 1, 2 befindet.

## Patentansprüche

1. Anordnung zum Nachfüllen eines Behälters (1), bestehend aus dem nachfüllbaren Behälter (1) für fließfähige Produkte mit einer verschließbaren Produktaustrittsöffnung (3) und einer vorzugsweise unterhalb der Produktaustrittsöffnung (3) angeordneten, verschließbaren Nachfüllöffnung (4) mit darin fest angeordnetem ersten Kupplungselement (8) sowie aus einem Nachfüllbehältnis (2) mit einem zur adapterartigen Verbindung an das erste Kupplungselement (8) angepaßten zweiten Kupplungselement (16) an seiner Austrittsöffnung (15) und einer Einrichtung (13, 21, 26) zum Öffnen der vor dem Nachfüllvorgang verschlossenen Austrittsöffnung (17) des Nachfüllbehältnisses (2) beim Einführen des zweiten Kupplungselementes (16) in das erste Kupplungselement (8),
dadurch gekennzeichnet,
daß das rohrförmige zweite Kupplungselement (16), unter gleichzeitigem Eindringen der Einrichtung (13, 21, 26) zum Öffnen der vor dem Nachfüllvorgang verschlossenen Austrittsöffnung (17) des zweiten Kupplungselementes (16) in diese Austrittsöffnung (17), in das rohrförmige erste Kupplungselement (8) unter Ausbildung eines Belüftungsspaltes (31) zwischen Außenwand des zweiten Kupplungselementes (16) und Innenwand des ersten Kupplungselementes (8) einsteckbar ist und daß in der Produktaustrittsöffnung (3) ein Dosierer fest integriert ist.

2. Anordnung nach Anspruch 1,
dadurch gekennzeichnet,
daß die Einrichtung als im Inneren des rohrförmigen ersten Kupplungselementes (8) angeordneter Dorn (13, 26) ausgebildet und die Austrittsöffnung (17) am zweiten Kupplungselement (16) vor dem Nachfüllvorgang mit einer Folie, einer Dichtscheibe (27) oder dergleichen verschlossen ist.

3. Anordnung nach Anspruch 1,
dadurch gekennzeichnet,
daß die Einrichtung als aus dem rohrförmigen ersten Kupplungselement (8) herausragender Stempel (21) ausgebildet ist, welcher in das rohrförmige zweite Kupplungselement (16) einführbar ist, wobei in das zweite Kupplungselement (16) dichtend ein durch Druck in das Nachfüllbehältnis (2) einführbarer Verschlußstopfen (25) eingesetzt ist.

4. Anordnung nach Anspruch 3,
dadurch gekennzeichnet,
daß das zweite Kupplungselement (16) aus einem ersten, an dem Nachfüllbehältnis (2) angeordneten rohrförmigen Bereich (22), einem abgeschrägten Übergangsbereich (23) und einem zweiten rohrförmigen Bereich (24) mit geringerem Durchmesser besteht, wobei der Verschlußstopfen (25) als Kugel mit einem etwa dem geringeren Durchmesser des zweiten rohrförmigen Bereiches (24) entsprechenden Durchmesser ausgebildet ist.

5. Anordnung nach einem der vorangehenden Ansprüche,
dadurch gekennzeichnet,
daß das erste Kupplungselement (8) als Adapterteil ausgebildet ist, welches am Außenumfang mit Rastelementen (11) versehen ist, die mit entsprechenden Rastelementen (12) an der Nachfüllöffnung (4) zusammenwirken.

6. Anordnung nach Anspruch 5,
dadurch gekennzeichnet,
daß das Adapterteil als nach unten hin leicht konisch zulaufendes Rohr (9) mit zusätzlichen seitlichen Auslaßöffnungen (10) ausgebildet ist.

7. Anordnung nach einem der vorangehenden Ansprüche,
dadurch gekennzeichnet,
daß das erste und zweite Kupplungselement (8, 16) mit korrespondierenden Rasteinrichtungen (14, 18) an der Innen- bzw. an der Außenseite ausgerüstet sind.

## Claims

1. An arrangement for refilling a container (1) consisting of the refillable container (1) for fluid products with a closeable product outlet opening (3) and a closeable refill opening (4) positioned preferably beneath the product outlet opening (3) with a first coupling element (8) fixedly arranged therein and further consisting of a refill pack (2) with a second coupling element (16) - designed for adaptor-like connection to the first coupling element (8) - at its outlet opening (15) and an assembly (13,21,26) for opening the outlet opening (17) of the refill pack (2) closed before the refilling process during insertion of the second coupling element (16) into the first coupling element (8), characterized in that, as the assembly (13,21,26) for opening the outlet opening (17) of the second coupling element (16) closed before the refilling process enters the outlet opening (17), the tubular second coupling element (16) is designed to penetrate into the tubular first coupling element (8) with formation of a ventilation gap (31) between the outer wall of the second coupling element (16) and the inner wall of the first coupling element (8) and in that a dispenser is fixedly integrated in the product outlet opening (3).

2. An arrangement as claimed in claim 1, characterized in that the assembly is in the form of a spike (13,26) arranged inside the tubular first coupling element (8) and the outlet opening (17) at the second coupling element (16) is closed by a foil, a sealing disc (27) or the like before the refilling process.

3. An arrangement as claimed in claim 1, characterized in that the assembly is in the form of a punch (21) projecting from the tubular first coupling element (8) which is designed for insertion into the tubular second coupling element (16), a closure plug (25) adapted for insertion into the refill pack (2) by pressure being sealingly inserted into the second coupling element (16).

4. An arrangement as claimed in claim 3, characterized in that the second coupling element (16) consists of a first tubular section (22) arranged on the refill pack (2), a tapered transition section (23) and a second tubular section (24) of relatively small diameter, the closure plug (25) being in the form of a ball with a diameter substantially corresponding to the relatively small diameter of the second tubular section (24).

5. An arrangement as claimed in any of the preceding claims, characterized in that the first coupling element (8) is in the form of an adaptor provided around its outer periphery with detent elements (11) which cooperate with corresponding detent elements (12) at the refill opening (4).

6. An arrangement as claimed in claim 5, characterized in that the adaptor is formed by a slightly downwardly tapering tube with additional lateral outlet openings (10).

7. An arrangement as claimed in any of the preceding claims, characterized in that the first and second coupling elements (8,16) are provided inside and outside with corresponding detent means (14,18).

## Revendications

1. Dispositif de recharge d'un récipient (1), constitué du récipient à recharger (1) pour des produits liquides avec un orifice de sortie du produit obturable (3) et un orifice de recharge (4) obturable disposé de préférence en dessous de l'orifice de sortie du produit (3) avec un premier élément de raccord (8) qui y est implanté à demeure ainsi que d'un récipient de recharge (2) avec un deuxième élément de raccord -16) sur son orifice de sortie (15) avec un raccord d'adaptation correspondant au premier élément de raccord (8) et un système (13, 21, 26) pour ouvrir l'orifice de sortie (17) obturé avant le processus de recharge, du récipient de recharge (2) par insertion du deuxième élément de raccord (16) dans le premier élément de raccord (8),
caractérisé en ce que
le deuxième élément de raccord tubulaire (16) par insertion simultanée du système (13, 21, 26) d'ouverture de l'orifice de sortie (17) obturé avant le processus de recharge du deuxième élément de raccord (16) dans cet orifice de sortie (17), dans le premier élément de raccord tubulaire (8) en formant une fente de ventilation (31) entre la paroi extérieure du deuxième élément de raccord (16) et la paroi intérieure du premier élément de raccord (8) et qu'un doseur est intégré à demeure dans l'orifice de sortie du produit (3).

2. Dispositif selon la revendication 1,
caractérisé en ce que
le système est en forme de pointe (13, 26) disposée à l'intérieur du premier élément de raccord (8) tubulaire et l'orifice de sortie (17) sur le deuxième élément de raccord (16) est obturé avant le processus de recharge par une feuille, une rondelle d'étanchéité (27) ou analogue.

3. Dispositif selon la revendication 1,
caractérisé en ce que
le dispositif est en forme de poinçon (21) dépassant du premier élément de raccord tubulaire (8) qui peut être inséré dans le deuxième élément de raccord (16), où dans le deuxième élément de raccord (16) est placé de manière étanche un bouchon d'obturation (25) insérable par pression dans le récipient de recharge (2).

4. Dispositif selon la revendication 3,
caractérisé en ce que
le deuxième élément de raccord (16) est constitué d'une première zone tubulaire (22) disposée sur le récipient de recharge (2), d'une zone de transition (23) en biais et d'une deuxième zone tubulaire (24) avec un diamètre plus faible où le bouchon d'obturation (25) est en forme de bille ayant un diamètre correspondant approximativement au diamètre plus petit du deuxième domaine tubulaire (24).

5. Dispositif selon l'une des revendications précédentes,
caractérisé en ce que
le premier élément de raccord (8) est en forme de pièce d'adaptation qui est munie à la périphérie extérieure d'éléments d'encliquetage (11) qui coopèrent avec des éléments d'encliquetage (12) sur l'orifice de recharge (4).

6. Dispositif selon la revendication 5,
caractérisé en ce que
la pièce d'adaptation est en forme de tube (9) s'étendant légèrement en cône vers le bas avec des orifices supplémentaires latéraux (10).

7. Dispositif selon l'une des revendications précédentes,
caractérisé en ce que
le premier et le deuxième élément de raccord (8, 16) sont équipés de dispositifs d'encliquetage correspondants (14, 18) sur la paroi intérieure, respectivement sur la paroi extérieure.
